# EUROPÄISCHE PATENTSCHRIFT

(11) **EP 0 431 526 B1**
(45) Veröffentlichungstag und Bekanntmachung des Hinweises auf die Patenterteilung: **25.10.1995**
(21) Anmeldenummer: 90123115.9
(22) Anmeldetag: 03.12.1990
(51) Int. Cl.: B65H 29/58

(54) **Vorrichtung zum Trennen eines in Schuppenformation geförderten Stromes von Flächengebilden, insbesondere eines mindestens zweilagigen Papierproduktstroms**
Device for deviating a stream of flat products arriving in a shingled formation, particularly a stream of at least two layers of paper products
Dispositif pour dévier un courant de produits plats transportes en formation d'écailles de poisson, en particulier un courant d'au moins deux épaisseurs de produits

(30) Priorität: 05.12.1989 DE 3940243
(43) Veröffentlichungstag der Anmeldung: 12.06.1991
(73) Patentinhaber: Gämmerler, Hagen, 82057 Icking (DE)
(72) Erfinder: Meisel, Ronald, W-8113 Kochel/See (DE); Hast, Michael, W-8000 München 70 (DE)
(74) Vertreter: Sperling, Rüdiger, Dipl.-Ing.

(56) Entgegenhaltungen:
- DE-A- 2 513 774
- US-A- 2 795 312
- US-A- 2 815 949

## Beschreibung

Die Erfindung bezieht sich auf eine Vorrichtung zum Trennen eines in Schuppenformation geförderten Stromes von Flächengebilden, insbesondere eines mindestens zweilagigen Papierproduktstromes in lotrechter Richtung.

Aus der DE-OS 33 01 852 ist eine derartige Vorrichtung bekannt. Bei dieser Vorrichtung werden allerdings zwei zueinander versetzte Schuppenströme einer Trennvorrichtung zugeführt, wobei die einzelnen Schuppenstromteile seitlich durch Klammern erfaßt und in geklammertem Zustand getrennt werden; danach werden die Klammern wieder vom Schuppenstrom gelöst. Diese bekannte Vorrichtung ist nur dann verwendbar, wenn der herangeführte oder geförderte Schuppenstrom aus zwei seitlichen, zueinander versetzten Abschnitten besteht, da sonst das Erfassen mit den Klammern nicht möglich ist. Ein einzelner, z.B. mit einer üblichen Fördergeschwindigkeit von 40 000 Papierprodukten je Stunde geförderter Schuppenstrom kann mit dieser bekannten Vorrichtung nicht getrennt werden.

Auch die aus der US-PS 28 15 949 bekannte Vorrichtung des eingangs erwähnten Typs, die den Oberbegriff des Anspruchs 1 entspricht, ist aufgrund der Länge der Zuführwege der beiden Teile des Schuppenstromes sehr raumaufwendig. Die beiden übereinanderliegenden, von den beiden Schuppenströmen belieferten Stapel sind in horizontaler Verlängerung von der Trennstelle angeordnet.

Aus der DE-OS 25 13 774 ist eine Vorrichtung mit Ausleger des Falzapparates von Rollenrotationsdruckmaschinen bekannt, bei der ein Auslegerband einen Schuppenstrom anliefert. Am Ende dieses Auslegerbandes ist auf einer niedrigeren Höhe ein zweites Auslegerband angeordnet. Beim Übergang des Schuppenstroms auf das untere Band spreizt er sich zu einer Kaskade. In diese Kaskade kann eine Auflaufwalze eingeschwenkt werden, um den Schuppenstrom in eine Bänderführung abzulenken.

Der Erfindung lag die Aufgabe zugrunde, eine Trennung eines Schuppenstromes von Flächengebilden, insbesondere von Papierprodukten auch dann durchzuführen, wenn der Schuppenstrom in üblicher Weise - gegebenenfalls auch mit unterschiedlichen Schuppenabständen - gefördert wird.

Die Aufgabe wird durch die Merkmale des kennzeichnenden Teil des Anspruchs 1 gelöst.

Auf diese Weise können z.B. in Schuppenform geförderte Zeitungen nach einer entsprechenden Zählung in zwei Schuppenteile aufgeteilt, gestapelt und kreuzverlegt werden. Diese Vorrichtung wird auch der Tatsache gerecht, daß z.B. in üblicher Weise mit einer Fördergeschwindigkeit von 40 000 Stück/Stunde gearbeitet wird. In diesem Fall können z.B. Schuppenteile von 20 oder mehr Papierprodukten erfaßt und einer gesonderten Stapelung zugeführt werden.

Nach einer bevorzugten Ausführungsform der Erfindung ist das Trennorgan mit einem Bügel o.dgl. um einen oberhalb des Schuppenstromes liegenden Drehpunkt verschwenkbar. Statt eines Bügels kann auch ein L-förmiger Halter vorgesehen sein.

Um das Erfassen mit dem keilförmigen Trennorgan zu erleichtern, kann der Schuppenstrom auf der Höhe des eingreifenden Trennorgans eine kaskadenartige Stufe aufweisen.

Es ist auch möglich, daß für die Abförderung des durch das Trennorgan aufgefangenen Teils des Schuppenstromes ein zusammenwirkendes Preßbandpaar vorgesehen ist. Jedes Preßband kann aus einem sich über die Breite der Flächengebilde erstreckenden einzigen Band oder auch aus mehreren beabstandeten nebeneinanderliegenden einzelnen riemenartigen Bändern bestehen.

Nach einer besonders bevorzugten Ausführungsform der Erfindung besteht das Preßbandpaar aus zwei gesondert geführten Endlosbändern. Zweckmäßigerweise bilden das Trennorgan und eine Umlenkwalze für das Preßbandpaar eine konstruktive Einheit; der das Trennorgan tragende Bügel kann auch die Umlenkwalze halten und um einen gemeinsamen Drehpunkt verschwenkbar sein. Hierdurch wird erreicht, daß einerseits das Trennorgan vom geförderten Schuppenstrom getrennt wird und andererseits aber die beiden Preßbänder um einen bestimmten Betrag "verlängert" werden, so daß die relative Umlaufgeschwindigkeit der Umlenkwalze erhöht wird. Dennoch erfolgt die Abförderung des abgetrennten Schuppenstromteiles mit der gleichen Geschwindigkeit wie die Fördergeschwindigkeit des Schuppenstromes. Um die "Längung" des Preßbandpaares zu ermöglichen, können die Endlosbänder jeweils eine Spannrolle oder -walze aufweisen; die Spannrollen bzw. -walzen sind dabei zweckmäßigerweise an Lenkern o.dgl. angebracht.

Es liegt auf der Hand, daß der Umlenkwalze unmittelbar ein Abförderer nachgeschaltet werden kann; dies hat jedoch zur Folge, daß die Abförderung in Gegenrichtung zur Förderung des Schuppenstromes erfolgt. Wenn eine Abförderung des abgetrennten Schuppenstromteiles in Förderrichtung des Schuppenstromes erfolgen soll, kann der Umlenkwalze ein Überkopfförderer nachgeschaltet sein; der dem Überkopfförderer nachgeschaltete Abförderer für den abgetrennten Schuppenstromteil ist dabei zweckmäßig über dem Abförderer des weitergeführten Schuppenstromteiles angeordnet.

Nach einer abgewandelten Ausführungsform der Efindung ist dem Trennorgan eine Umlenkwalze mit einem Preßband nachgeschaltet. In diesem Fall wird der abgetrennte Schuppenstromteil zwischen dem Preßband und der Walzenoberfläche eingespannt gehalten und entsprechend gefördert. Wenn der abge abgetrennte Schuppenstromteil in entgegengesetzter Richtung wie der Zuförderer abgefördert werden soll, kann der Umlenkwalze z.B. ein entsprechender endloser Abförderer nachgeschaltet werden.

Wenn der abgetrennte Schuppenstromteil jedoch in Förderrichtung des Schuppenstromes weitertransportiert werden soll, kann der Umlenkwalze ein Überkopfförderer nachgeschaltet sein. Auch ist es möglich, daß zwischen der Umlenkwalze und dem Überkopfförderer ein endloses Reiterband eingeschaltet ist und daß der Überkopfförderer ein Preßbandpaar aufweist. Zweckmäßigerweise laufen das Reiterband und das Preßbandpaar bei eingeschaltetem Trennorgan um eine gemeinsame Achse um; auch ist es möglich, daß der Abstand der beiden äußeren Umlenkwalzen des Reiterbandes veränderbar ist.

Auf der Zeichnung sind Ausführungsformen der Erfindung - stark schematisiert - dargestellt; sie werden nachfolgend näher beschrieben. Es zeigt:
- Fig. 1: eine Seitenansicht auf eine Ausführungsform,
- Fig. 2: ein Detail gemäß Linie 2-2 in Fig. 1 in stark vergrößertem Maßstab,
- Fig. 3: eine Seitenansicht auf eine abgewandelte Ausführugnsform und
- Fig. 4: ein Detail gemäß Linie 4-4 in Fig. 3 in stark vergrößertem Maßstab.

Ein aus Zeitungen 1 bestehender Schuppenstrom 2 wird auf einem Endlosförderer der nachfolgend näher beschriebenen Trennvorrichtung mit einer Geschwindigkeit von z.B. 40 000 Zeitungen pro Stunde zugeführt. Mit dem Endlosförderer können synchron ein Abförderer 4 für einen Schuppenstromteil und auch ein Abförderer 5 für einen abgetrennten Schuppenstromteil angetrieben werden.

Der Endlosförderer 3 weist zwei Umlenkwalzen 6 und 7 auf; der letzteren ist kaskadenartig versetzt, der Abförderer 4 für den weitergeführten Schuppenstromteil nachgeschaltet. Ein keilförmig ausgebildetes Trennorgan 10 ist an einer Welle 11 befestigt, welche mit zwei Haltern 12 und 13 - wie aus Fig. 2 ersichtlich - einen Bügel bildet. Das keilförmige Trennorgan greift nach einer entsprechenden Steuerung unter eine Schuppe (wie in Fig. 1 dargestellt), so daß der Schuppenstrom vom Zeitpunkt dieses Eingriffs an über den oberen Teil der in Fig. 1 dargestellten Vorrichtung gefördert wird. Zum Abtransport des abgetrennten Teils des Schuppenstromes ist ein Preßbandpaar vorgesehen, welches aus einem unteren Preßband 20 und einem oberen Preßband 21 besteht. Aufgefangene, gefalzte Papierprodukte, z.B. Zeitungen werden zwischen den beiden Preßbändern um eine Umlenkwalze oder -rolle 22 um mehr als 180° herumgeführt und bei der dargestellten Ausführungsform einer weiteren Umlenkwalze bzw. einem Überkopfförderer 23 zugeführt. Nach einer kleinen Umlenkwalze 24 werden die beiden Bänder voneinander getrennt, so daß der abgetrennte Schuppenstromteil 2' nur auf dem unteren Band weitertransportiert und dem Abförderer 5 zugeleitet wird, welcher oberhalb des Abförderers 4 vorgesehen ist.

Das untere Band 20 wird bei der dargestellten Ausführungsform über den mittleren Teil des Trennorgans 10 drehbar geführt und ist dann um die Umlenkwalze 22 um ca. 200° geschlungen.

Danach führt das Band zum Überkopfförderer 23 und zu einer Umlenkwalze 25. Eine Spannrolle 26 ist an einem Lenker 27 angebracht und - wie mit dem Pfeil 28 angedeutet - verschwenkbar gelagert. Die beiden Halter 12 und 13 sind um eine Achse 30 verschwenkbar; die entsprechende Welle 31 ist in Lagern 32 und 33 gehalten. Die Halter 12, 13 tragen auch die Welle 34 der Umlenkwalze 22.

Das verschwenkbare keilförmige Trennorgan 10 weist im Bereich der Umlenkwalze 22 einen runden Querschnitt auf, so daß das untere Preßband 20 entsprechend gehalten wird. Seitlich vom mittleren Bereich sind die keilförmigen Vorsprünge vorgesehen, die das Trennorgan bilden. Diese Vorsprünge sind mit der Welle 11 fest verbunden und daher auch mit dieser zusammen drehbar gelagert.

Das obere Band 21 ist mit etwa 210 Bogengraden um die Umlenkwalze 22 geschlungen und führt zum Überkopfförderer 23 und dann zu den Umlenkwalzen 24, 35, zur Spannrolle 36 und schließlich zur Umlenkwalze 37. Die Spannrolle 36 ist an einem Lenker 38 angebracht und in Pfeilrichtung 39 verschwenkbar.

Um die Abtrennung des Schuppenteiles mit dem Trennorgan zu beenden, muß das Trennorgan 10 aus dem Schuppenstrom 2 herausgezogen werden. Die Herausziehgeschwindigkeit muß in jedem Fall höher sein als die Fördergeschwindigkeit des Schuppenstroms 2.

Um dies zu erreichen, werden die beiden Halter 12 und 13 mit der Umlenkwalze 22 und dem Trennorgan 10 - wie in Fig. 1 mit strichierten Linien angedeutet - abgeschwenkt. Durch diese Abschwenkung werden die beiden Preßbänder im Bereich zwischen der Umlenkwalze 22 und dem Überkopfförderer 23 "verlängert". Um diese "Verlängerung" zu ermöglichen, sind die Spannrollen 26 und 36 vorgesehen, die gegebenenfalls auch federnd gelagert sind.

Die Verschwenkung der Umlenkwalze 22 hat zur Folge, daß die Bandabschnitte beider Preßbänder zwischen den Umlenkwalzen 22 und 23 vergrößert werden und andererseits auch der Bandabschnitt des äußeren Bandes zwischen der Umlenkwalze 22 und der Umlenkwalze 37. Dies wird durch die Bewegung der Spannwalzen 26 und 36 möglich. Während der Verschwenkung erhöht sich die Umlaufgeschwindigkeit der Umlenkwalze 22.

Das keilförmige Trennorgan 10 ist - wie aus Fig. 2 ersichtlich - zweigeteilt und auf der Welle 11 aufgekeilt. Dieses keilförmige Trennorgan ist - wie mit dem Pfeil 40 angedeutet - verschwenkbar. Zwischen dem zweiteiligen Trennorgan 10 ist eine kleine Umlenkwalze 41 auf der Welle 11 frei drehbar gelagert. Diese Umlenkwalze dient zur Führung des inneren Preßbandes 20.

Bei der Ausführungsform nach Fig. 3 und Fig. 4 sind der Zuförderer 3 und die beiden Abförderer 4 und 5 an der gleichen Stelle angeordnet wie bei der Ausführungsform nach Fig. 1 bzw. 2. Das äußere Preßband 20 nimmt im wesentlichen den gleichen Verlauf ein wie bei der Ausführungsform nach Fig. 1 und 2, allerdings erfolgt die Verschwenkung der Umlenkwalze 26 im wesentlichen in horizontaler Richtung gemäß dem Pfeil 28'.

Das weiter oben beschriebene innere Preßband 21' ist jedoch bei der Ausführungsform nach Fig. 3 und 4 wesentlich kürzer als bei der Ausführungsform nach Fig. 1 und 2.

Das Preßband 21' läuft um die Umlenkrollen 50, 52, 53, 54 sowie die kleinen Umlenkrollen 55 und 51 und ist dazwischen um ca. 200 Bogengrade um den Überkopfförderer 23' geschwungen.

Zwischen der Umlenkwalze 22 und dem Überkopfförderer 23' ist ein Reiterband 56 eingeschaltet, welches um Umlenkwalzen 57, 58 und 55 umläuft und durch Stützrollen 59 abgestützt ist. Nach einer Verschwenkung der Haltestangen 12 und 13 - in gleicher Weise wie im Zusammenhang mit der obigen Ausführungsform beschrieben - nimmt das Reiterband 56 die strichierte Stellung 56' ein, was durch eine Verschwenkung der Umlenkwalze 58 ermöglicht wird.

Wie aus Fig. 4 ersichtlich ist, sind zwei Reiterbänder beidseitig der Umlenkwalze 22 vorgesehen. Die Umlenkwalze 57 ist durch einen Halter 60 mit der Welle 34 der Umlenkwalze verbunden. Dementsprechend ist auch das zweite Reiterband auf der anderen Seite der Umlenkwalze gehalten und geführt; es macht selbstverständlich bei einer Verschwenkung der Umlenkwalze dieselbe Lageveränderung durch wie das Reiterband 56.

## Patentansprüche

1. Vorrichtung zum Zuführen eines in Schuppenformation geförderten Stroms (2) von Flächengebilden, insbesondere eines Stromes mindestens zweilagiger Papierprodukte, wahlweise zu einem von zwei Abförderern (4, 5), mit einem in den Schuppenstrom (2) einführbaren und aus ihm mit einer in Förderrichtung des zugeführten Schuppenstromes verlaufenden, die Fördergeschwindigkeit des letzteren überschreitenden Bewegungskomponente zurückziehbaren, auf einer Welle (11) schwenkbar angeordneten keilförmigen Trennorgan (10), das einen abgetrennten Teil des Schuppenstromes auf einen dem einen der beiden Abförderer (4, 5) vorgeschalteten Förderer lenkt,
**dadurch gekennzeichnet,** daß
- der vorgeschaltete Förderer eine auf einer weiteren Welle (34) angeordnete Umlenkwalze (22) beinhaltet, die über einen Umfangsabschnitt von einem zu dem einen (5) der beiden Abförderer (4, 5) führenden ersten Endlosband (20) umschlungen ist, das im Umfangsabschnitt als Preßband den abgetrennten Teil (2') des Schuppenstromes (2) gegen die Umlenkwalze (22) hält,
- die eine Welle (11) mit dem Trennorgan (10) und die weitere Welle (34) mit der Umlenkwalze (22) um einen vom Schuppenstrom (2) und von den beiden Wellen (11, 34) beabstandeten, gemeinsamen Drehpunkt (30) zusammen verschwenkbar gelagert sind.

2. Vorrichtung nach Anspruch 1, **dadurch gekennzeichnet**, daß beide Wellen (11, 34) von einem einzigen Halter (12, 13) getragen sind.

3. Vorrichtung nach einem der Ansprüche 1 oder 2, **dadurch gekennzeichnet**, daß der Umlenkwalze (22) ein Überkopfförderer (23) nachgeschaltet ist.

4. Vorrichtung nach einem der Ansprüche 1 bis 3, **dadurch gekennzeichnet**, daß die Umlenkwalze (22) von einem zweiten Endlosband (21) umschlungen ist, gegen welches der abgetrennte Teil (2') des Schuppenstromes (2) durch das erste Endlosband (20) als Preßband angedrückt ist.

5. Vorrichtung nach Anspruch 4, **dadurch gekennzeichnet**, daß die Endlosbänder (20, 21) jeweils eine Spannrolle oder -walze (26, 36) aufweisen.

6. Vorrichtung nach Anspruch 5, **dadurch gekennzeichnet**, daß die Spannrollen bzw. -walzen (26, 36) an Lenkern (27, 38) angebracht sind.

7. Vorrichtung nach einem der Ansprüche 3 bis 6, **dadurch gekennzeichnet**, daß ein dem Überkopfförderer (23) nachgeschalteter Abförderer (5) für den abgetrennten Teil (2') des Schuppenstromes (2) über dem Abförderer (4) des weitergeführten Teiles des Schuppenstromes (2) angeordnet ist.

8. Vorrichtung nach einem der Ansprüche 3 bis 7, **dadurch gekennzeichnet**, daß zwischen der Umlenkwalze (22) und dem Überkopfförderer (23) ein endloses Reiterband (56) eingeschaltet ist, und daß der Überkopfförderer (23) ein Preßbandpaar (20, 21') aufweist.

9. Vorrichtung nach Anspruch 8, **dadurch gekennzeichnet**, daß der Abstand der beiden äußeren Umlenkwalzen (55, 57) des Reiterbandes (56) veränderbar ist.

10. Vorrichtung nach einem der Ansprüche 1 bis 9, **dadurch gekennzeichnet**, daß am verschwenkbaren Trennorgan (10) eine Umlenkrolle bzw. -walze (41) für das die Umlenkwalze (22) umschlingende erste Endlosband (20) vorgesehen ist.

## Claims

1. Device for feeding a stream (2) of flat products arriving in an overlapping formation, in particular a stream of at least two-layer paper products, alternately to one of two discharge conveyors (4, 5), comprising a wedge-shaped separating member (10) which is arranged to swivel on a shaft (11) and can be introduced into the overlapping stream (2) and retracted therefrom by a moving component extending in the conveying direction of the overlapping stream and exceeding the conveying speed of the latter, said separating member guiding a separated part of the overlapping stream on to a conveyor upstream of one of the two discharge conveyors (4, 5), characterised in that the upstream conveyor includes a deflection roll (22) arranged on a further shaft (34) and around which a first endless belt (20) leading to one (5) of the two discharge conveyors (4, 5) is wound via a circumferential portion, said endless belt holding the separated part (2') of the overlapping stream (2) against the deflection roll (22) as a pressing belt in the circumferential portion, and that the first shaft (11) with the separating member (10) and the other shaft (34) with the deflection roll (22) are mounted to swivel about a common point of rotation (30) at a distance from the overlapping stream (2) and from the two shafts (11, 34).

2. Device according to claim 1, characterised in that both shafts (11, 34) are carried by one single holder (12, 13).

3. Device according to one of claims 1 or 2, characterised in that an overhead conveyor (23) is arranged downstream of the deflection roll (22).

4. Device according to one of claims 1 to 3, characterised in that a second endless belt (21) against which the separated part (2') of the overlapping stream (2) is pressed as a pressing belt by the first endless belt (20) is wound around the deflection roll (22).

5. Device according to claim 4, characterised in that the endless belts (20, 21) each have a tensioning roller or roll (26, 36).

6. Device according to claim 5, characterised in that the tensioning rollers or rolls (26, 36) are mounted on guide members (27, 38).

7. Device according to one of claims 3 to 6, characterised in that a discharge conveyor (5) downstream of the overhead conveyor (23) for the separated part (2') of the overlapping stream (2) is arranged above the discharge conveyor (4) of the continuing part of the overlapping stream (2).

8. Device according to one of claims 3 to 7, characterised in that an endless rider belt (56) is inserted between the deflection roll (22) and the overhead conveyor (23) and that the overhead conveyor (23) has a pair of pressing belts (20, 21').

9. Device according to claim 8, characterized in that the distance between the two outer deflection rolls (55, 57) of the rider belt (56) is variable.

10. Device according to one of claims 1 to 9, characterised in that a deflection roller or roll (41) for the first endless belt (20) wound around the deflection roll (22) is provided on the swivelling separating member (10).

## Revendications

1. Dispositif pour dévier un courant (2) de produits plats transportés en formation en écailles de poissons, en particulier un courant d'au moins deux épaisseurs de produits de papier, au choix vers l'un des deux transporteurs (4, 5), avec un organe de séparation (10) cunéiforme, pouvant être introduit dans le courant en écailles de poissons (2), pouvant être retiré de ce courant par un mouvement composant se déplaçant dans le sens du transport du courant en écailles de poissons introduit, disposé de manière pivotante sur un axe (11) et qui conduit une partie séparée du courant en écailles de poissons sur un transporteur placé en amont de l'un des deux transporteurs (4, 5), caractérisé en ce que :
- le transporteur placé en amont comporte un cylindre de déviation (22) disposé sur un autre axe (34) et qui, sur une section périphérique est entouré par une première bande sans fin (20) conduisant vers l'un (5) des deux transporteurs (4, 5) tout en maintenant en tant que bande de serrage, la partie séparée (2') du courant en écailles de poissons (2) contre le cylindre de déviation (22) dans la section périphérique,
- l'un des axes (11) est monté de manière pivotante avec l'organe de séparation (10) et l'autre axe (34) avec le cylindre de déviation (22) autour d'un pivot (30) commun, espacé du courant en écailles de poissons (2) et des deux axes (11, 34).

2. Dispositif selon la revendication 1, caractérisé en ce que les deux axes (11, 34) sont portés par un seul support (12, 13).

3. Dispositif selon la revendication 1 ou la revendication 2, caractérisé en ce qu'un rétrotransporteur (23) est inséré à la suite du cylindre de déviation (22).

4. Dispositif selon l'une quelconque des revendications 1 à 3, caractérisé en ce que le cylindre de déviation (22) est entouré par une seconde bande sans fin (21) contre laquelle la partie séparée (2') du courant en écailles de poissons (2) est serrée par la première bande (20) sans fin en tant que bande de serrage.

5. Dispositif selon la revendication 4, caractérisé en ce que les bandes (20, 21) sans fin présentent respectivement un tambour ou un rouleau de tension (26, 36).

6. Dispositif selon la revendication 5, caractérisé en ce que les tambours ou rouleaux de tension (26, 36) sont placés sur des bras oscillants (27, 38).

7. Dispositif selon l'une quelconque des revendications 3 à 6, caractérisé en ce qu'un transporteur (5) pour la partie séparée (2') du courant en écailles de poissons (2), placé à la suite du rétrotransporteur (23) est disposé au-dessus du transporteur (4) de la partie suivante du courant en écailles de poissons (2).

8. Dispositif selon l'une quelconque des revendications 3 à 7, caractérisé en ce qu'entre le cylindre de déviation (22) et le rétrotransporteur (23), une bande transporteuse sans fin (56) est insérée et en ce que le rétrotransporteur (23) présente deux bandes de serrage (20, 21').

9. Dispositif selon la revendication 8, caractérisé en ce que la distance entre les deux cylindres de déviation (55, 57) de la bande transporteuse (56) peut être modifiée.

10. Dispositif selon l'une quelconque des revendications 1 à 9, caractérisé en ce que sur l'organe de séparation (10) rotatif, une poulie ou un cylindre de déviation (41) est prévu pour la première bande sans fin (20) entourant le cylindre de déviation (22).
